# NEUE EUROPÄISCHE PATENTSCHRIFT

(11) **EP 0 246 255 B2**
(45) Veröffentlichungstag und Bekanntmachung des Hinweises auf die Entscheidung über den Einspruch: **22.08.2001**
(45) Hinweis auf die Patenterteilung: 08.06.1994
(21) Anmeldenummer: 86906334.7
(22) Anmeldetag: 07.11.1986
(51) Int. Cl.: H01H 37/54, H01H 37/04, H01H 37/00

(54) **THERMOBIMETALLSCHALTER**
THERMOSTATIC BIMETAL SWITCH
THERMO-RUPTEUR A BILAME

(30) Priorität: 07.11.1985 DE 3539425
(43) Veröffentlichungstag der Anmeldung: 25.11.1987
(73) Patentinhaber: Limitor AG, CH-8036 Zürich (CH)
(72) Erfinder: MÜLLER, Manfred, K., D-7530 Pforzheim (DE)
(74) Vertreter: Twelmeier, Ulrich, Dipl.Phys.
(86) Internationale Anmeldenummer: EP8600642
(87) Internationale Veröffentlichungsnummer: WO8703137

(56) Entgegenhaltungen:
- EP-A- 0 126 957
- WO-A-87/03137
- DE-A- 1 465 674
- DE-A- 2 002 268
- DE-A- 2 513 494
- DE-A- 2 916 516
- DE-A- 3 143 691
- FR-A- 2 462 013
- US-A- 2 860 208
- US-A- 3 256 416
- US-A- 3 905 004
- US-A- 4 423 401

## Beschreibung

Die Erfindung geht aus von einem Bimetalltemperaturschalter mit den im Oberbegriff des Anspruchs 1 angegebenen Merkmalen.

Ein solcher Schalter ist in der DE-29 16 516 A1 beschrieben. Es handelt sich dabei um einen Temperaturschalter, welcher auf einer Leiterplatte als Träger angeordnet ist. Dabei können auf der Leiterplatte eine oder mehrere Heizwiderstände vorgesehen sein, mit deren Hilfe der Thermoschalter auch als Relais oder Zeitrelais arbeiten kann. Der bekannte Schalter hat den Nachteil, dass die Leiterplatte dazu neigt, sich infolge thermischer Beanspruchung zu verziehen, wodurch eine einwandfreie Funktion des Thermoschalters nicht gewährleistet ist, insbesondere seine Schalttemperatur geändert werden kann.

Ein Schalter mit den Merkmalen des Oberbegriffs des Anspruchs 1 ist auch aus der DE 32 31 136 A1 bekannt. Bei dem daraus bekannten Schalter ist der Träger ein Spritzgießteil aus Kunststoff, in welchen die elektrischen Anschlußteile eingebettet sind. An der Unterseite des Trägers ist ein Dickschichtwiderstand angeordnet, welcher die Gestalt einer flachen, beschichteten Keramikplatte hat. Der Dickschichtwiderstand überbrückt den Schalter elektrisch.

Aus der JP 108 625/1983-A ist ein Relais bekannt, bei welchem sich auf einem Keramikplättchen ein PTC-Dickschichtwiderstand als Heizer befindet. Darüber befindet sich eine Bimetallkontaktfeder, welche mit ihrem einen Ende auf dem Träger befestigt ist und an ihrem anderen Ende einen beweglichen Kontakt trägt, welcher mit einem Festkontakt zusammenarbeitet, welcher sich an einem mit dem Keramikplättchen verbundenen Kontaktarm befindet. Der Dickschichtwiderstand ist ein auf dem Keramikplättchen angebrachtes Bauteil, welches mit einer Steuerstromquelle zu verbinden ist, um durch Beheizen der Bimetallkontaktfeder das Relais zu schalten.

Aus der US-A-4,423,401 ist ein in Dünnfilmtechnik hergestellter Mikrominiaturschalter bekannt, welcher anstelle von Halbleiterschaltern in elektronischen Schaltungen mit hoher Integrationsdichte eingesetzt werden kann. Es handelt sich dabei um Schalter, die ebenso wie ein Halbleiterschalter durch einen Steuerstrom betätigt werden, nicht aber durch Änderungen der Umgebungstemperatur. Ausserdem fließt der zu schaltende Strom anders als in einem gattungsgemässen Bimetalltemperaturschalter nicht über eine Kontaktfeder, die mit ihrem einen Ende am Träger befestigt ist und am anderen Ende ein durch Einwirkung des Bimetallelements bewegliches Kontaktstück trägt, sondern über eine Kontaktbrücke, welche mit beiden Enden von zwei auf dem Substrat liegenden Festkontakten abhebt. Die Kontaktbrücke befindet sich an einem Ende eines Arms; dieser ist zwar mit seinem anderen Ende auf dem Substrat befestigt, doch handelt es sich dabei nicht um eine Kontaktfeder, sondern um einen festen Streifen aus elektrisch isolierendem Material, auf dessen Oberseite sich ein Widerstandselement befindet, welchem zur Betätigung der Schaltbrücke ein Steuerstrom zugeführt wird.

Die DE-A-1 465 674 offenbart bereits einen Thermobimetallschalter mit einem aus Keramik bestehenden Träger, bei welchem es sich um ein Formteil mit mehreren Vertiefüngen und Bohrungen handelt zur Aufnahme von Schrauben zur Befestigung eines aufwendigen Einstellmechanismus für die Schalltemperatur.

Die US-A-2,860,208 offenbart einen Thermobimetallschalter, bei welchem die Schaltkontakte am Rand einer Bimetallschnappscheibe angebracht sind, welche auf einem Schraubsockel befestigt ist, welcher ebenso wie die Festkontakte auf einem Träger befestigt sind mittels Stellschrauben, die eine Justierung erlauben. Der Träger kann aus formbarem Kunststoff oder Bahelit oder aus einer nicht näher bezeichneten Keramik bestehen.

Der Erfindung liegt die Aufgabe zugrunde, einen Bimetalltemperaturschalter zu schaffen, welcher in sehr flacher Bauweise herstellbar ist, auch bei unterschiedlicher Temperaturbeanspruchung formstabil bleibt, seine Schalttemperatur beibehält und vielseitig verwendbar und anpaßbar ist.

Diese Aufgabe wird gelöst durch einen Thermobimetallschalter mit den im Anspruch 1 angegebenen Merkmalen.

Vorteilhafte Weiterbildungen der Erfindung sind Gegenstand der Unteransprüche.

Der neue Thermobimetallschalter verwendet als Träger eine dünne Aluminiumoxidkeramikplatte, welche in der Halbleitertechnik auch als Wafer bezeichnet wird. Die Herstellung solcher Aluminiumoxidkeramikplatten mit ausserordentlicher Bruchfestigkeit ist Stand der Technik. Trotz ihrer Vorzüge, die nachstehend noch geschildert werden, sind sie jedoch bislang als Träger für Bimetallschutzschalter nicht verwendet worden.

Infolge ihrer Festigkeit können die als Träger für die Thermobimetallschalter verwendeten Aluminiumoxidkeramikplatten wesentlich dünner sein als die bislang für kleine, offene Thermoschalter häufig verwendeten Träger aus gespritztem Kunststoff, dünner auch als Leiterplatten. Daraus folgt, dass der erfindungsgemäß verwendete Träger nur eine verhältnismässig geringe Wärmekapazität hat, was sich günstig auf die Ansprechgeschwindigkeit des Schalters auswirkt. Dazu ist ein solcher Aluminiumoxidkeramikträger auch und gerade in Form einer dünnen Platte hochwärmebeständig: Er kann bis zu erheblich höheren Temperaturen eingesetzt werden als Kunststoffträger oder Leiterplatten und verzieht sich doch nicht. Vorteilhaft ist auch sein gegenüber Kunststoffen niedriger Wärmeausdehnungskoeffizient. Ausserdem läßt sich eine Aluminiumoxidkeramikplatte von vornherein maßhaltiger herstellen als ein Kunststoffspritzteil, so dass bei der Fertigung eines Bimetallschalters mit einer Aluminiumoxidkeramikplatte als Träger weniger Toleranzprobleme auftreten.

Ausserdem läßt sich eine Aluminiumoxidkeramikplatte nicht nur wie eine Leiterplatte mit Leiterbahnen versehen und mit elektrischen Bauelementen bestücken, vielmehr lassen sich Widerstände und andere aktive oder passive Schaltungselemente bis hin zu kompletten Schaltkreisen in die Trägerplatte integrieren, wodurch der Schalter zu einem kompakten, preiswerten Hybridbauelement wird.

Eine besonders einfache, aber für die praktische Anwendung bedeutsame Ausbildung des erfindungsgemäßen Schalters ist dadurch gekennzeichnet, dass der Aluminiumoxidkeramikträger auf seiner einen Seite die gattungsgemäßen Elemente des Thermobimetallschalters trägt, während er auf seiner gegenüberliegenden Seite (der Unterseite) mit einer Widerstandsschicht versehen und dadurch als Dickschichtwiderstand ausgebildet ist. Ist die Widerstandsschicht so angeordnet, dass sie den Schalter elektrisch überbrückt, dann kann ein solcher Schalter als Übertemperaturschalter verwendet werden, der nach dem Überschreiten einer vorgegebenen Temperatur nicht wieder selbsttätig schließt, sondern offen bleibt, weil nach dem Öffnen des Schalters der Strom nur noch über die Widerstandsschicht fließt, welche sich aufheizt und so viel Wärme erzeugt und auf das Bimetallelement überträgt, dass dieses oberhalb seiner Schalttemperatur bleibt. In seiner erfindungsgemäßen Ausbildung ist ein solcher Schalter wesentlich kompakter und preiswerter als der in der DE-PS 32 31 136 beschriebene Schalter, welcher nach dem Überschreiten seiner Schalttemperatur ebenfalls offen bleibt.

In einer anderen Ausführungsform des Schalters können auf der Unterseite der Trägerplatte zwei Schichtwiderstände vorgesehen sein, von denen einer den Schalter elektrisch überbrückt und einer als Vorwiderstand angeordnet ist, welcher demgemäß mit einem der beiden den zwei Schaltkontakten zugeordneten elektrischen Anschlußteile und andererseits mit einem dritten elektrischen Anschlußteil verbunden ist; in der erfindungsgemäßen Ausgestaltung zeichnet sich ein solcher Schalter gegenüber einem vergleichbaren Schalter, wie er in dem DE-GM 84 11 838 beschrieben ist, durch einen kompakteren und preiswerteren Aufbau aus.

Für andere Anwendungen können auf der Trägerplatte natürlich auch mehr als zwei Schichtwiderstände ausgebildet werden.

In einer weiteren Ausgestaltung könnte auf der Aluminiumoxidkeramikplatte ein Schmelzdraht in Reihenschaltung mit den Schaltkontakten angeordnet sein. In einem Übertemperaturschutzschalter bietet ein solcher Schmelzdraht eine zusätzliche Sicherheit für den Fall, dass die Schaltkontakte trotz Überschreitens der Schalttemperatur nicht getrennt werden, z.B. weil sie kleben; in einem solchen Fall erhitzt sich der Schmelzdraht bis über seine Schmelztemperatur und unterbricht den Stromkreis.

Eine Aluminiumoxidkeramikplatte eignet sich ferner hervorragend dazu, sie mit Sensoren zu bestücken, die ein elektrisches Ausgangssignal erzeugen. Mit dem Ausgangssignal eines solchen Sensors kann man einen auf der Trägerplatte vorgesehenen Heizwiderstand ansteuern, welcher das Bimetallelement beheizt und dadurch den Schalter betätigt.

Die nötigen elektrischen Anschlußteile des Thermobimetallschalters könnte man dadurch auf dem Träger befestigen, dass man in den Träger Löcher bohrt, z.B. mittels eines Laserstrahls, und die Anschlußteile an den so gebohrten Löchern mit dem Träger verschraubt oder vernietet. Vorteilhafter ist es jedoch, den Träger stellenweise zu metallisieren, vorzugsweise an seiner Unterseite, und die Anschlußteile gabelförmig auszubilden, so dass man sie mit ihrer Gabel auf den Träger aufstecken kann, und zwar in getrennten metallisierten Bereichen, wonach sie mit dem Träger verlötet werden. Das Verlöten kann nach in der Elektronikfertigung gebräuchlichen, preiswerten, automatischen Verfahren erfolgen, z.B. durch Führen der Trägerplatten über ein Schwallbad.

Die Möglichkeit, eine Aluminiumoxidkeramikplatte zu metallisieren, führt zu einem weiteren Vorteil der Erfindung: Man kann nämlich auch den Festkontakt durch selektives Metallisieren der Trägeroberseite bilden, insbesondere durch ein Druckverfahren.

Alternativ kann man die elektrischen Anschlußteile zugleich als Träger für den Festkontakt des Schalters bzw. als Träger für das eine, am Träger festzulegende Ende der Kontaktfeder verwenden. Die Verbindung zwischen dem Festkontakt und dem einen Anschlußteil und zwischen der Kontaktfeder und dem anderen Anschlußteil kann in üblicher Weise durch Punktschweißen erfolgen, wobei der Schweißvorgang wegen der Temperaturbeständigkeit der Aluminiumoxidkeramik auch noch nach dem Befestigen der elektrischen Anschlußteile an der Trägerplatte erfolgen kann. Eine andere, besonders vorteilhafte Art und Weise, die Anschlußteile auf dem Träger zu befestigen, besteht in der Anwendung des Re-flow-Verfahrens. Dazu wird an den vorgesehenen Befestigungsstellen auf den Träger ein Lotmetall aufgedruckt, auf welchem die Anschlußteile, die zu diesem Zweck am besten gabelförmig ausgebildet sind, festgeklemmt und anschließend in einem Lötofen verlötet werden.

Ein weiterer Vorteil der Erfindung liegt darin, dass es möglich ist, bei der Herstellung der Thermobimetallschalter von größeren Aluminiumoxidkeramikplatten auszugehen, auf diesen Platten nebeneinander eine ganze Anzahl von Thermobimetallschaltern auszubilden und erst in einem letzten Fertigungsschritt die Platten entlang vorgegebener Trennlinien zwischen den Thermobimetallschaltern aufzutrennen.

Für die Betätigung der Kontaktfeder ist ein gesondertes Bimetallelement vorgesehen nämlich eine Bimetallschnappscheibe, welche an besten zwischen der Kontaktfeder und dem Träger angeordnet wird. Eine Schnappscheibe ist eine durch Prägen gewölbte Scheibe, welche infolge ihrer Wölbung zwei entgegengesetzt gewölbte, stabile Gestalten annehmen kann, wobei der Übergang zwischen den beiden Gestalten sprunghaft erfolgt. Zum Halten und Zentrieren der Bimetallschnappscheibe könnte man auf oder unter der Kontaktfeder Haken und Laschen vorsehen, die die Bimetallschnappscheibe an deren Rand halten und wenigstens teilweise umgreifen. Vorteilhafter sieht man jedoch einen Bolzen aus Kunststoff vor, der mit Spiel durch ein Loch in der Bimetallschnappscheibe hindurchgeführt ist und entweder an der Kontaktfeder befestigt ist und mit Spiel durch ein Loch des Trägers hindurchragt oder am Träger befestigt ist und mit Spiel durch ein Loch in der Kontaktfeder hindurchragt, wobei zweckmässigerweise dieser Bolzen zwischen der Kontaktfeder und der Bimetallschnappscheibe einen Kragen hat, durch welchen die beiden auf Abstand gehalten werden. Alternativ kann man die Kontaktfeder mit einem Fortsatz versehen, z.B. durch einen Tiefziehvorgang, welcher durch ein Loch in der Bimetallschnappscheibe und durch ein Loch im Träger mit Spiel hindurchgreift.

Die Bimetallschnappscheibe und die Kontaktfeder auf Abstand zu halten, ist von Bedeutung, wenn verhindert werden soll, dass sich die Stromwärme der Kontaktfeder auf die Bimetallschnappscheibe überträgt. Dazu empfiehlt es sich, zwischen der Kontaktfeder und der Bimetallschnappscheibe ein isolierendes Kunststoffteil vorzusehen, welches entweder in ein Loch der Bimetallscheibe oder in ein Loch der Kontaktfeder eingeführt, ggfs. mit beiden verbunden ist. Um den Wärmeübergang zwischen der Kontaktfeder und der Bimetallschnappscheibe soweit wie möglich zu unterbinden, bildet man dieses Kunststoffteil - und entsprchend den Kragen des zuvor beschriebenen Bolzens - möglichst großflächig aus, so dass er die Bimetallschnappscheibe von der Kontaktfeder thermisch isolieren kann.

Am besten kann man den Wärmeübergang von der Kontaktfeder auf die gesonderte Bimetallscheibe unterbinden, wenn man die Bimetallscheibe auf der der Kontaktfeder abgewandten Seite des Trägers anordnet.

Die Kontaktfeder und das Bimetallelement können auf der gleichen Seite des Trägers angeordnet sein. Für viele Anwendungen ist es jedoch günstiger, die Kontaktfeder auf der einen Seite und das Bimetallelement auf der gegenüberliegenden Seite des Trägers anzuordnen, weil dann das Bimetallelement vor einer thermischen Beeinflussung durch die stromdurchflossene Kontaktfeder durch den dazwischen liegenden Träger geschützt ist. Die nötige Wirkverbindung zwischen dem Bimetallelement und der Kontaktfeder wird in diesem Fall zweckmässigerweise durch ein Betätigungselement hergestellt, welches in einem Loch des Trägers zwischen dem Bimetallelement und der Kontaktfeder angeordnet ist.

Es könnte sich bei dem Betätigungselement um einen Stößel handeln, der in einer als Bohrung ausgebildeten Öffnung des Trägers axial , d.h. in Längsrichtung des Stößels beweglich, geführt ist. Dieser Stößel könnte, um ihn gegen Verlieren zu sichern, am Bimetallelement befestigt sein. Günstiger ist es jedoch, ihn an der Kontaktfeder zu befestigen, um das Schaltverhalten des Bimetallelementes möglichst wenig zu beeinflussen. Eine weitere, besonders vorteilhafte Möglichkeit besteht darin, den Stößel weder an der Kontaktfeder noch an dem Bimetallelement zu befestigen, sondern ihn lose zwischen ihnen in einer Bohrung des Trägers anzuordnen; durch die lose Anordnung wird der Wärmeübergang von der Kontaktfeder auf das Bimetallelement über den Stößel auf ein Minimum reduziert. Um den Stößel trotz seiner losen Anordnung gegen Verlieren zu sichern, bildet man ihn an einem Ende am besten mit einem Kopf aus, dessen Durchmesser größer ist als der Durchmesser des Lochs im Träger. Dieser Kopf verbessert obendrein die thermische Abschirmung zwischen der Kontaktfeder und dem Bimetallelement. Um sicherzustellen, dass der Stößel nicht in der Richtung, in welcher sein Kopf weist, aus dem Träger herausgleiten kann, sollte der Durchmesser der Bohrung im Träger nicht wesentlich größer sein als der Durchmesser des Stößels unterhalb seines Kopfes. Dadurch wird sichergestellt, dass der Stößel nicht schräg an der Kontaktfeder vorbei aus der Bohrung des Trägers herausgleiten kann, er wird vielmehr immer zwischen der Kontaktfeder auf der einen Seite und dem Bimetallelement auf der anderen Seite eingeschlossen. Um die Führung des Stößels und seine Zentrierung auf die Kontaktfeder zu verbessern, kann es von Vorteil sein, den Stößel oberhalb seines Kopfes mit einem Fortsatz zu versehen und diesen Fortsatz durch ein an entsprechender Stelle in der Kontaktfeder vorgesehenes Loch hindurchgreifen zu lassen.

Besonders vorteilhaft ist eine Ausführungsform des erfindungsgemäßen Thermobimetallschalters, in welcher das zwischen dem Bimetallelement auf der einen Seite und der Kontaktfeder auf der anderen Seite eingeschlossene, in einem Loch des Trägers angeordnete Betätigungselement eine Kugel ist, welche vorzugsweise aus Glas oder aus einem keramischen Werkstoff besteht. Eine solche Kugel hat nicht nur den Vorteil, eine besonders schlechte Wärmebrücke zwischen der Kontaktfeder und dem Bimetallelement zu sein, sie ist auch ausserordentlich bequem zu montieren. Durch Aussieben der Kugeln kann man auf einfache und preiswerte Weise sicherstellen, dass die zur Verwendung gelangenden Kugeln sich im Durchmesser nur so geringfügig unterscheiden, dass diese Durchmessertoleranzen nicht zu spürbaren Streuungen der Schalttemperatur führen. Zu geringen Streuungen der Schalttemperatur trägt wesentlich auch der verwendete Träger aus einer Aluminiumoxidkeramik bei, weil dieser sich sehr maßhaltig herstellen läßt und auch nach längerem Gebrauch und häufiger Temperaturwechselbeanspruchung sich nicht verzieht, sondern seine Form stabil beibehält. Die Kombination eines Trägers aus einer dünnen Aluminiumoxidkeramikplatte mit einer losen Kugel als Betätigungselement zwischen dem Bimetallelement und der Kontaktfeder ist deshalb zur Erzielung geringer Streuung der Schalttemperaturen von Thermobimetallschaltern einer Serie besonders günstig, was im Hinblick darauf, dass solche Schalter in großen Stückzahlen hergestellt werden, ein nicht zu unterschätzender Vorteil ist. Dabei ist es nicht zuletzt der sehr dünne Aluminiumoxidkeramikträger, der die Verwendung solcher Kugeln möglich und interessant macht, denn die Vorteile sind umso größer, je kleiner die Kugeln sind; der Durchmesser der Kugeln muss aber größer sein als die Dicke des Aluminiumoxidkeramikträgers. Dessen Dicke beträgt vorzugsweise zwischen 1,0 und 1,5 mm; den Durchmesser der Kugeln wählt man vorzugsweise doppelt so groß wie die Dicke des Trägers. So kleine Kugeln sind - insbesondere, wenn sie aus einer Keramik oder aus Glas bestehen - so leicht und haben eine so geringe Wärmekapazität, dass sie die Schalttemperatur des Bimetallelements nicht beeinflussen.

Grundsätzlich könnte das Bimetallelement eine an der Unterseite des Trägers einseitig angelötete Bimetallfeder sein, vorteilhafter ist es jedoch, statt dessen eine Bimetallschnappscheibe zu verwenden, die von Halterungen, welche am Träger befestigt sind und den Rand des Bimetallelements umgreifen und/oder einen Anschlag für den Rand des Bimetallelements bilden, lose - jedoch unverlierbar - am Träger gehalten ist. Als Halterungen für die Bimetallschnappscheibe eignen sich z.B. auf der Oberseite des Trägers durch Löten befestigte Laschen, welche zur Unterseite des Trägers umgeschlagen sind und dort ähnlich wie Fotoecken die Bimetallscheibe halten. Wenigstens eine der Halterungen ist zweckmässigerweise ein integraler Bestandteil eines der beiden elektrischen Anschlußteile des Schalters und muss deshalb nicht gesondert montiert werden. Vorzugsweise verwendet man in Kombination mit einer solchen Halterung, welche ein integraler Bestandteil eines der beiden elektrischen Anschlußteile ist, als weitere Halterung eine solche mit einem Zapfen, mit dem sie unverlierbar in eine Bohrung des Trägers eingesteckt, insbesondere eingerastet wird. Bei dieser zweiten Halterung kann es sich um ein Spritzgießteil aus Kunststoff handeln. Natürlich ist es auch möglich, die Bimetallscheibe ausschließlich durch solche in den Träger eingesteckte, insbesondere eingerastete Halterungen zu halten. Die Halterungen müssen die Bimetallscheibe nach allen Richtungen gegen ein Herausgleiten sichern. Das gelingt mit nur zwei Halterungen, wenn man das jeweilige Bimetallelement an einem Rand mit zwei einander gegenüberliegenden Ausnehmungen versieht, in welche jeweils eine Nase der Halterungen eingreift. Umgekehrt könnte man natürlich auch das Bimetallelement an gegenüberliegenden Rändern mit jeweils einer Nase versehen und diese in Ausnehmungen der beiden einander gegenüberliegenden Halterungen eingreifen lassen. Die zuvor genannte Möglichkeit ist jedoch günstiger.

Ein weiterer Vorteil der Verwendung eines Trägers aus einer dünnen Aluminiumoxidkeramikplatte besteht darin, dass man ohne Schwierigkeiten beide elektrische Anschlüsse des Schalters an ein und demselben Ende des Trägers anordnen kann; dazu führt man vom Festkontakt eine auf dem Träger aufgedruckte Leiterbahn zu jenem Ende des Trägers, an welchem sich auch das Anschlußteil für die Kontaktfeder befindet.

Ein weiterer Vorteil der Verwendung einer dünnen Aluminiumoxidkeramikplatte als Träger besteht darin, dass man den Thermobimetallschalter leicht mit einem einstellbaren Widerstand versehen kann. Dazu kann man auf der Unterseite des Trägers eine Widerstandsschicht aufbringen, die an ihrem einen Ende mit einem der elektrischen Anschlußteile des Schalters verbunden ist. Über diese Widerstandsschicht kann man einen Schieber, beispielsweise einen am Träger selbst geführten Federbügel, gleiten lassen, der auf der Oberseite des Trägers auf einer Leiterbahn gleitet, die zu einem weiteren elektrischen Anschlußteil des Schalters führt.

### Kurze Beschreibung der Zeichnungen:

- Fig. 1: zeigt einen Thermobimetallschalter in der Seitenansicht,
- Fig. 2: zeigt denselben Schalter in der Draufsicht,
- Fig. 3: zeigt denselben Schalter in der Ansicht auf die Unterseite,
- Fg. 4: zeigt einen zweiten Thermobimetallschalter in einer teilweise geschnittenen Seitenansicht,
- Fig. 5: zeigt den Schalter aus Fig. 4 in der Draufsicht,
- Fig. 6: zeigt einen dritten Thermobimetallschalter in einer teilweise geschnittenen Seitenansicht,
- Fig. 7: zeigt den Schalter aus Fig. 6 in der Draufsicht,
- Fig. 8: zeigt einen vierten Thermobimetallschalter in einer teilweise geschnittenen Seitenansicht,
- Fig. 9: zeigt den Schalter aus Fig. 8 in der Draufsicht,
- Fig. 10: zeigt einen fünften Thermobimetallschalter in einer teilweise geschnittenen Seitenansicht,
- Fig. 11: zeigt den Schalter aus Fig. 10 in der Draufsicht,
- Fig. 12: zeigt als Detail in einem Längsschnitt durch den Träger des Thermobimetallschalters eine andere Ausführungsform einer Halterung für eine Bimetallschnappscheibe, und
- Fig. 13: zeigt die Halterung aus Fig. 12 in einem parallel zum Träger des Schalters gelegten Schnitte

### Detaillierte Beschreibung der Zeichnungen mit Wegen zur Ausführung der Erfindung:

In den verschiedenen Ausführungsbeispielen sind gleiche oder einander entsprechende Teile der Thermobimetallschalter mit übereinstimmenden Bezugszahlen bezeichnet.

Der in den Fig. 1 bis 3 dargestellte Schalter besteht aus einem dünnen, rechteckigen Träger 1 aus einer Aluminiumoxidkeramik, welcher in der Mitte ein Langloch 2 hat. Der längliche Träger 1 ist an seinen beiden Enden an der Unterseite 1a metallisiert und dort sind deshalb zwei Anschlußfahnen 3 und 4 befestigt, welche an ihrem einen Ende jeweils eine Lötöse 5 haben und an ihrem anderen Ende gabelförmig ausgebildet sind. Die der metallisierten Unterseite 1a des Trägers anliegenden Zinken 6 der Gabel sind mit dem Träger 1 im Tauchbad verlötet. Die der Oberseite des Trägers 1 aufliegenden Zinken 7 der Gabel sind mit dem Träger 1 nicht verlötet.

Auf die eine Anschlußfahne 3 ist durch Punktschweißen das eine Ende einer Kontaktfeder 8 aufgeschweißt, welche an ihrem freien Ende ein Kontaktstück 9 trägt. Diesem beweglichen Kontaktstück 9 gegenüberliegend ist auf die andere Anschlußfahne 4 ein Festkontakt 10 aufgeschweißt. Die Kontaktfeder 8 hat ungefähr in der Mitte ein Loch 11, in welchem ein Bolzen 12 aus Kunststoff unverlierbar gehalten ist. Der Bolzen 12 liegt mit einem Kopf 13 auf der Oberseite der Kontaktfeder 8 auf und erstreckt sich durch die Kontaktfeder hindurch nach unten. Sein Schaft ist dabei durch ein zentrales Loch 14 in der Mitte einer Bimetallschnappscheibe 15, welche zwischen dem Träger 1 und der Kontaktfeder 8 angeordnet ist, und durch das Langloch 2 des Trägers 1 hindurchgeführt. Zwischen der Kontaktfeder 8 und der Bimetallschnappscheibe 15 ist der Bolzen 12 mit einem ausgedehnten Kragen 16 versehen, welcher einerseits für einen gewissen Abstand und andererseits für eine thermische Abschirmung zwischen der Kontaktfeder 8 und der Bimetallschnappscheibe 15 sorgt.

Auf der Unterseite 1a des Trägers 1 befindet sich ein Schichtwiderstand 17, welcher durch Leiterbahnen 18 mit den beiden Anschlußfahnen 3 und 4 verbunden ist und somit den Schalter elektrisch überbrückt. Spricht die Bimetallschnappscheibe 15 infolge Auftretens einer Temperatur an, die über seiner Schalttemperatur liegt,dann hebt sie die Kontaktfeder 8 an und Strom fließt nur noch über den Schichtwiderstand 17, welcher sich erwärmt, infolgedessen die Bimetallschnappscheibe 15 beheizt und verhindert, dass sie in ihre Ausgangslage zurückspringt, in welcher der Schalter schließen würde.

Durch die Stromwärme, welche in der Kontaktfeder 8 erzeugt wird, wird die Bimetallschnappscheibe 15 kaum beeinflußt. Dafür sorgt einmal die Abschirmung durch den Kragen 16, aber andererseits auch der Kontakt der Bimetallschnappscheibe 15 mit dem Träger 1, wodurch ein Wärmeabfluß vom Bimetallelement auf den Träger 1 erfolgen kann.

Der in den Fig. 4 und 5 dargestellte Thermobimetallschalter unterscheidet sich von dem in den Fig. 1 bis 3 dargestellten vor allem darin, dass die Bimetallschnappscheibe 15 nicht auf der Oberseite des Trägers 1 zwischen dem Träger und der Kontaktfeder 8 angeordnet ist, sondern an der Unterseite des Trägers 1 lose durch eine Halterung 20 gehalten ist, welche integraler Bestandteil der einen Anschlußfahne 3 ist, an welcher auch die Kontaktfeder 8 befestigt ist. Diese Anschlußfahne 3 ist ähnlich wie die in Fig. 1 dargestellte Anschlußfahne gabelförmig ausgebildet. Das unbewegliche Ende der Kontaktfeder 8 steckt unter dem oberen Zinken 7 der Gabel der Anschlußfahne 3,und beide sind mit dem Träger 1 verlötet. Der untere Zinken 6 der Gabel 3 ist über die Mitte des Trägers 1 hinaus verlängert und zu einem Gebilde 20 geformt, welches einer Pfanne ähnlich ist, in deren Boden eine große, nahezu von Rand zu Rand erstreckende Ausnehmung 21 vorgesehen ist. An ihren Rändern sind vier hochstehende, gegen die Unterseite 1a des Trägers gerichtete, zu den vier Rändern des Trägers 1 parallele Seitenwände 22, 23, 24 und 25 vorgesehen, von denen die beiden zu den Schmalseiten des Trägers 1 parallelen Wände 24 und 25 die Unterseite 1a des Trägers berühren. Das Gebilde 20 dient als Halterung für die Bimetallschnappscheibe 15, welche eingelegt wird, bevor die Anschlußfahne 3 am Träger 1 befestigt wird. Durch die große Ausnehmung 21 wird gewährleistet, dass die Bimetallschnappscheibe 15 ungehindert die Umgebungstemperatur annehmen kann.

Um die beim Überschreiten der Schalttemperatur auftretende Schnapp-Bewegung der Bimetallschnappscheibe 15 auf die Kontaktfeder 8 übertragen zu können , ist in der Mitte des Trägers 1 ein durchgehendes, zylindrisches Loch 26 vorgesehen, in welchem ein zylindrischer Stößel 27 mit linsenförmigem Kopf 28 steckt. Bei dem Stößel kann es sich um ein Spritzgießteil aus Kunststoff handeln. Der Schaftdurchmesser des Stößels soll nur wenig kleiner sein als der Durchmesser des Lochs 26, um eine weitgehend spielfreie Führung des Stößels 27 in dem Loch 26 zu gewährleisten.

Die über den Kopf 28 des Stößels 27 hinwegführende Kontaktfeder gewährleistet, dass der Stößel. 27 zwar beweglich, aber unverlierbar gehalten wird.

Die Schaftlänge des Stößels 27 ist so bemessen, dass dann, wenn die Temperatur der Bimetallschnappscheibe unterhalb ihrer Schalttemperatur liegt und die Bimetallschnappscheibe nach unten gewölbt ist, wie es die Fig. 4 in durchgezogenen Linien zeigt, der Stößels 27 nicht ganz bis zur Bimetallschnappscheibe hinabreicht. Übersteigt jedoch die Temperatur der Bimetallschnappscheibe ihre Schalttemperatur, dann kehrt sich ihre Wölbung um, wie es in Fig. 4 gestrichelt dargestellt ist, und dadurch hebt sie den Stößel 27 und dieser die Kontaktfeder 8 an, so dass das an deren Spitze vorgesehene Kontaktstück 9 vom Festkontakt 10 abgehoben wird.

Der in den Fig, 6 und 7 dargestellte Thermobimetallschalter unterscheidet sich von dem in den Fig. 4 und 5 dargestellten Schalter im wesentlichen in der Ausbildung der Anschlußfahnen und der Halterung für die Bimetallschnappscheibe. Die beiden Anschlußfahnen 3 und 4 sind nicht gabelförmig ausgebildet, sondern an den zur Befestigung am Träger 1 bestimmten Enden zur Bildung eines ungefähr C-förmigen Gebildes an einer Seite zweifach abgewinkelt. Mit diesem ungefähr C-förmigen Gebilde umgreifen die Anschlußfahnen 3 und 4 den Träger 1 von der Seite her und sind mit ihm verlötet. Dabei befindet sich das unbewegliche Ende der Kontaktfeder 8 wiederum zwischen dem Träger und dem darauf liegenden, umgebogenen Schenkel 30 der Anschlußfahne 3, und der entsprechende Schenkel 31 der gegenüberliegenden Anschlußfahne trägt den Festkontakt 10.

Die Halterung für die Bimetallschnappscheibe 15 ist nur zu einem Teil durch die Anschlußfahne 3 gebildet, und zwar ist diese mit einem stufenförmig abgewinkelten Fortsatz 32 versehen; diesem gegenüberliegend befindet sich im Träger 1 ein zweites durchgehendes Loch 33 , in welches von oben her ein Halteteil 34 eingesteckt ist; es handelt sich dabei um einen Zapfen mit einem auf der Oberseite des Trägers 1 aufliegenden,flachen Kopf 35 und einem Schaft 36, welcher unterhalb des Trägers 1 eine flache Ausnehmung 37 hat, welche dem Fortsatz 32 der Anschlußfahne 3 zugewandt ist. Die Bimetallschnappscheibe 15 liegt mit ihrem einen Ende in dem zwischen der Unterseite 1a des Trägers und dem Fortsatz 32 gebildeten Spalt und mit ihrem gegenüberliegenden Ende in der Ausnehmung 37 des Zapfens 34. Um die Bimetallschnappscheibe 15 unverlierbar zu halten, ist an ihrem einen Ende eine Ausnehmung 38 vorgesehen, in welche der Zapfen 34 eingreift, so dass die Bimetallschnappscheibe nicht zur Seite aus der Ausnehmung 37 herausschwenken kann. Am gegenüberliegenden Rand der Bimetallschnappscheibe ist ein Herausschwenken aus dem Bereich des Fortsatzes 32 dadurch verhindert, dass die Bimetallschnappscheibe dort einen zur Schmalseite des Trägers 1 parallelen Rand 39 hat, welcher sich nahezu über die gesamte Breite des Trägers 1 erstreckt und in geringem Abstand vor der senkrecht zum Träger 1 abgewinkelten Wand 32a des Fortsatzes 32 verläuft.

Die als Zapfen ausgebildete Halterung 34 erlaubt eine einfache Montage der Bimetallschnappscheibe 15. Der Zapfen kann einfach in sein Loch 33 hineingesteckt werden und ist darin durch die darüber hinwegführende Kontaktfeder 8 unverlierbar gehalten. Vorzugsweise sorgt man jedoch dafür, dass er in seinem Loch 33 festsitzt, beispielsweise dadurch, dass man seinen Durchmesser dem Durchmesser des Loches eng anpaßt.

Der in den Fig. 8 und 9 dargestellte Thermobimetallschalter unterscheidet sich von dem in den Fig. 4 und 5 dargestellten Schalter im wesentlichen durch die andere Ausbildung der Anschlußfahnen und der Halterung der Bimetallschnappscheibe. Die beiden Anschlußfahnen 3 und 4 sind im wesentlichen gleich ausgebildet, und zwar im wesentlichen so wie die Anschlußfahne 4 in Fig. 4 und 5. Keine der beiden Anschlußfahnen 3 und 4 dient zur Halterung der Bimetallschnappscheibe 15. Dafür sind vielmehr zwei gesonderte Halterungen 40 vorgesehen, welche in ähnlicher Weise zapfenförmig ausgebildet sind wie die Halterung 34 in Fig. 6. Die beiden Halterungen 40 haben einen flachen Kopf 45, welcher auf der Oberseite des Trägers 1 aufliegt, einen Schaft 46, mit welchem sie sich durch ihr jeweiliges Loch 43 im Träger 1 hindurch erstrecken, einen Kragen 44, welcher der Unterseite 1a des Trägers anliegt, und eine keilförmige Ausnehmung 47 im Schaft 46 unterhalb des Kragens 44. Bei den Halterungen 40 kann es sich um Spritzgießteile aus Kunststoff handeln, die zunächst ohne den Kopf 45 hergestellt, von unten her bis zum Kragen 44 in ihr jeweiliges Loch 43 eingesteckt und dann durch thermoplastisches Umformen ihres nach oben vorstehenden Endes zu einem Kopf 45 unverlierbar im Träger 1 befestigt werden. Die beiden Halterungen werden so angeordnet, dass sich die beiden keilförmigen Ausnehmungen 47 höhengleich gegenüberliegen zur Aufnahme der beiden einander gegenüberliegenden Ränder 49 der Bimetallschnappscheibe 15, welche beide mit einer Ausnehmung 48 - entsprechend der Ausnehmung 38 in Fig. 7 - versehen sind, in welche die Halterungen 40 eingreifen und verhindern, dass die Bimetallschnappscheibe 15 verloren geht.

In weiterer Abwandlung des in Fig. 4 dargestellten Schalters hat der in Fig. 8 dargestellte Schalter zwischen der Bimetallschnappscheibe 15 und der Kontaktfeder 8 einen Stößel 27, der oberhalb seines Kopfes 28 einen zylindrischen Fortsatz 41 hat, der mit etwas Spiel durch ein Loch in der Kontaktfeder 8 hindurchgreift und dadurch zu einer verbesserten Zentrierung führt.

Der in den Fig. 10 und 11 dargestellte Thermobimetallschalter hat eine Anschlußfahne 4, die im wesentlichen so aussieht wie die Anschlußfahne 4 in den Fig. 1 bis 3, und hat eine Anschlußfahne 3, die im wesentlichen so aussieht, wie jene in den Fig. 1 bis 3, aber zusätzlich einen zur Halerung der Bimetallschnappscheibe 15 dienenden Fortsatz 32 hat wie die in Fig. 6 dargestellte Anschlußfahne 3.In entsprechender Weise wie der in Fig. 6 dargestellte Schalter hat der in Fig. 10 dargestellte Schalter eine weitere zapfenförmige Halterung 54, welche mit einem längsgeschlitzen, in der Nähe seines einen Endes hinterschnitten ausgeführten Schaft 56 in ein durchgehendes Loch 33 des Trägers 1 eingerastet ist. Dabei ist die Halterung 54 von unten her bis zu einem Bund 55 in das Loch 33 eingeschoben. An den Bund 55 schließt ein flacher Kopf 57 an. Die Bimetallschnappscheibe 15 ist im Einwirkungsbereich der Halterung 54 mit einer Ausnehmung 38 wie im Beispiel der Fig. 6 und 7 versehen, in welche die Halterung 54 mit dem Bund 55 eingreift.

Anstelle der Halterung 54 in Fig. 10 und anstelle der Halterung 34 in Fig. 6 und anstelle der Halterungen 40 in Fig. 8 könnte man auch Halterungen verwenden, wie sie in Fig. 12 und 13 dargestellt sind. Diese Halterungen unterscheiden sich von der in Fig. 6 dargestellten Halterung darin, dass in der Ausnehmung 37 ein halbrunder, der Bimetallschnappscheibe 15 zugewandter und in deren Ausnehmung 38 eingreifender Vorsprung vorgesehen ist.

Von den vorhergehenden Ausführungsbeispielen unterscheidet sich der in den Fig. 10 und 11 dargestellte Thermobimetallschalter noch wesentlich darin, dass die Bewegung der Bimetallschnappscheibe 15 nicht durch einen Stößel, sondern durch eine kleine Kugel auf die Kontaktfeder 8 übertragen wird. Die Kugel 58 befindet sich in dem zylindrischen Loch 26 des Trägers, dessen Durchmesser etwas größer ist als der Durchmesser der Kugel 58. Darüberhinaus ist der Durchmesser der Kugel 58 so gewählt und auf die Lage der Kontaktfeder 8 und der Bimetallschnappscheibe 15 abgestimmt, dass die Kugel sowohl bei geschlossenem als auch bei geöffnetem Schalter unverlierbar in dem durch die Bimetallschnappscheibe, das Loch 26 im Träger und die Kontaktfeder 8 gebildeten Käfig gehalten ist. Vorzugsweise beträgt der Durchmesser der Kugel 58 ungefähr das Doppelte der Dicke des Trägers 1. Zweckmässigerweise besteht die Kugel aus Glas oder aus einem keramischen Werkstoff. Solche Kugeln lassen sich sehr genau herstellen und leicht einsetzen und begünstigen eng tolerierte Schalttemperaturen bei Schaltern einer Serie.

## Patentansprüche

1. Thermobimetallschalter, der einen flachen, elektrisch isolierenden Träger (1), eine den zu schaltenden Strom führende Kontaktfeder (8), die mit ihrem einen Ende auf der Oberseite des Trägers (1) befestigt ist und am anderen Ende ein durch Einwirkung eines Bimetallelements (15) bewegliches, mit einem Festkontakt (10) zusammenarbeitendes Kontaktstück (9) trägt, und wenigstens zwei an dem Träger (1) befestigte elektrische Anschlußteile (3,4) hat, von denen eines (4) mit dem auf dem Träger (1) angeordneten Festkontakt (10) und eines (3) mit der Kontaktfeder (8) elektrisch verbunden ist, wobei das Bimetallelement (15) eine von der Kontaktfeder (8) gesonderte Bimetallschnappscheibe mit vorgegebener Schalttemperatur ist,
dadurch gekennzeichnet, dass der Träger (1) eine dünne Aluminiumoxidkeramikplatte ist und mit Leiterbahnen (18) versehen ist sowie einen Widerstand (17), welcher den Schalter elektrisch überbrückt, und/oder einen Vorwiderstand (60) trägt, wozu die Aluminiumoxidkeramikplatte auf ihrer Unterseite mit einer Widerstandsschicht versehen und dadurch als Dickschichtwiderstand ausgebildet ist.

2. Thermobimetallschalter nach Anspruch 1, dadurch gekennzeichnet, dass der Träger (1) stellenweise metallisiert ist.

3. Thermobimetallschalter nach Anspruch 2, dadurch gekennzeichnet, dass die elektrischen Anschlußteile (3, 4) gabelförmig ausgebildet, in getrennten metallisierten Bereichen mit der Gabel auf den Träger (1) aufgesteckt und mit ihm verlötet sind.

4. Thermobimetallschalter nach Anspruch 1, dadurch gekennzeichnet, dass der Träger (1) zusätzlich mit elektrischen Bauelementen und/oder Sensoren bestückt ist, insbesondere mit einem oder mehreren Schichtwiderständen (17, 60) beschichtet ist.

5. Thermobimetallschalter nach Anspruch 1, dadurch gekennzeichnet, dass der Vorwiderstand (60) einerseits mit einem der beiden den zwei Schaltkontakten (9, 10) zugeordneten Anschlußteilen (3, 4) und andererseits mit einem dritten Anschlußpunkt auf dem Träger (1) oder mit der Kontaktfeder (8) verbunden ist.

6. Thermobimetallschalter nach Anspruch 4, dadurch gekennzeichnet, dass der Träger (1) einen mit den Schaltkontakten (9, 10) elektrisch in Reihe verbundenen Schmelzdraht (60 ) trägt.

7. Thermobimetallschalter nach Anspruch 4, dadurch gekennzeichnet, dass er durch Ausbilden eines elektronischen Schaltkreises auf dem Träger (1) als Hybridschalter ausgebildet ist.

8. Thermobimetallschalter nach Anspruch 1, dadurch gekennzeichnet, dass zur Betätigung der Kontaktfeder (8) zwischen dieser und dem Träger (1) eine Bimetallschnappscheibe (15) angeordnet ist, und dass zum Zentrieren und Sichern dieser Bimetallschnappscheibe (15) ein Bolzen (12) aus Kunststoff vorgesehen ist, der mit Spiel durch ein Loch (14) der Bimetallschnappscheibe (15) hindurchgeführt und entweder an der Kontaktfeder (8) befestigt ist und mit Spiel durch ein Loch (2) des Trägers (1) hindurchragt oder am Träger (1) befestigt ist und mit Spiel durch ein Loch in der Kontaktfeder (8) hindurchragt.

9. Thermobimetallschalter nach Anspruch 1, dadurch gekennzeichnet, dass zur Betätigung der Kontaktfeder (8) zwischen dieser und dem Träger (1) eine Bimetallschnappscheibe (15) angeordnet ist, zu deren Zentrierung und Sicherung die Kontaktfeder (8) mit einem - insbesondere durch Tiefziehen gebildeten - Fortsatz versehen ist, der mit Spiel durch ein Loch (14) der Bimetallschnappscheibe (15) und durch ein Loch (2) des Trägers hindurchragt.

10. Thermobimetallschalter nach Anspruch 8, dadurch gekennzeichnet, dass der Bolzen (12) zwischen der Kontaktfeder (8) und der Bimetalischnappscheibe (15) einen Kragen (16) hat, der die beiden auf Abstand hält.

11. Thermobimetallschalter nach Anspruch 8, dadurch gekennzeichnet, dass entweder in ein Loch der Bimetallscheibe (15) oder in ein Loch (11) der Kontaktfeder (8) ein diese beiden voneinander isolierendes Kunststoffteil (12) eingefügt ist.

12. Thermobimetallschalter nach Anspruch 10 oder 12, dadurch gekennzeichnet, dass der Kragen (16) des Bolzens (12) bzw. das Kunststoffteil zum thermischen Abschirmen der Bimetallschnappscheibe (15) gegenüber der Kontaktfeder (8) großflächig ausgebildet ist.

13. Thermobimetallschalter nach Anspruch 1, dadurch gekennzeichnet, dass der Festkontakt (10) und die Kontaktfeder (8) mit dem beweglichen Kontaktstück (9) auf der einen Seite des Trägers (1) angeordnet sind, während auf der ihnen abgewandten Seite des Trägers (1) das Bimetallelement (15) angeordnet ist,
dass im Träger (1) zwischen der Kontaktfeder (8) und dem Bimetallelement (15) ein Loch ( 26 ) vorgesehen ist, in welchem ein Betätigungselement ( 27, 58 ) angeordnet ist, welches eine Bewegung des Bimetallelements (15) auf die Kontaktfeder (8) überträgt.

14. Thermobimetallschalter nach Anspruch 13, dadurch gekennzeichnet, dass das Betätigungselement ein Stößel ( 27 ) ist, der in dem zylindrisch ausgebildeten Loch ( 26 ) des Trägers (1) axial beweglich geführt ist.

15. Thermobilmetallschalter nach Anspruch 14, dadurch gekennzeichnet, dass der Stößel (27) einen zwischen dem Träger (1) und der Kontaktfeder (8) liegenden Kopf (28) oder Kragen hat, dessen Durchmesser größer ist als der Durchmesser des Lochs im Träger (1) ist.

16. Thermobimetallschalter nach Anspruch 15, dadurch gekennzeichnet, dass in der Kontaktfeder (8) ein mit dem Loch (26) im Träger (1) fluchtendes Loch (42) vorgesehen ist, durch welches der Stößel (27) mit einem Fortsatz (41) hindurchgreift.

17. Thermobimetallschalter nach Anspruch 13, dadurch gekennzeichnet, dass das Betätigungselement eine Kugel (58) ist, welche lose in einem durch die Kontaktfeder (8), das Bimetallelement (9) und das Loch (26) im Träger (1) gebildeten Käfig gehalten ist.

18. Thermobimetallschalter nach Anspruch 17, dadurch gekennzeichnet, dass die Kugel (58) aus Glas oder aus einem keramischen Werkstoff besteht.

19. Thermobimetallschalter nach Anspruch 13, dadurch gekennzeichnet, das das Bimetallelement (15) eine Scheibe ist, die von Halterungen (20,32,34,40,54), welche am Träger (1) befestigt sind und den Rand des Bimetallelements (15) umgreifen und/oder einen Anschlag für den Rand des Bimetallelements (15) bildet, lose - jedoch unverlierbar - am Träger (1) gehalten ist.

20. Thermobimetallschalter nach Anspruch 19, dadurch gekennzeichnet, dass wenigstens eines dieser Halterungen (20,32) ein intergraler Bestandteil eines der elektrischen Anschlußteile (3,4) ist.

21. Thermobimetallschalter nach Anspruch 19, dadurch gekennzeichnet, dass wenigstens eines dieser Halterungen (34,40,54) einen Zapfen aufweist, mit dem es unverlierbar in ein Loch (33,43) des Trägers (1) eingesteckt, insbesondere eingerastet ist.

22. Thermobimetallschalter nach Anspruch 19, dadurch gekennzeichnet, dass das Bimetallelement (15) an seinem Rand mit einer oder mehreren Ausnehmungen (38, 48) versehen ist, in welche jeweils eine der Halterungen (34,40,54) eingreift.

23. Thermobimetallschalter nach Anspruch 1, dadurch gekennzeichnet, das die Aluminiumoxidkeramikplatte (1) zwischen 1 mm und 1,5 mm dick ist.

## Claims

1. A bimetal thermoswitch comprising an electrically insulating, flat carrier (1), a contact spring (8), which conducts the current to be switched and which at one end is secured to the upper side of the carrier (1) and at its other end carries a contact element (9) which is movable under the action of a bimetal element (15) and cooperates with a fixed contact (10), and at least two electric terminals (34), which are secured to the carrier (1), are electrically connected to the fixed contact (10) which is mounted on the carrier (1), and to the contact spring (8) respectively,
the bimetal element (15) being a snap-action bimetal plate separated from the contact spring (8) and having a preselected switching temperature,
characterized in that the carrier (1) consists of a thin alumina ceramic slab and is provided with conducting strips (18) and with a resistor (17) which electrically shunts the switch, and/or with a series resistor (60), for which purpose the alumina ceramic slab is provided at its underside with a resistor layer thus forming a thick-film resistor.

2. A bimetal thermoswitch according to claim 1,
characterized in that the carrier (1) is metallized in part.

3. A bimetal thermoswitch according to claim 2,
characterized in that the electric terminals (3, 4) are forked and their forks have been fitted on and soldered to separate metallized portions of the carrier (1).

4. A bimetal thermoswitch according to claim 1,
characterized in that the carrier (1) is additionally provided with electric components (60) and/or sensors and particularly is coated with one or a plurality of film resistors (17, 60).

5. A bimetal thermoswitch according to claim 1,
characterized in that the series resistor (60) is connected at one end to one of the two terminals (3, 4), which are associated with the two switch contacts (9, 10), and at the other end is connected to a third terminal on the carrier (1) or to the contact spring (8).

6. A bimetal thermoswitch according to claim 4,
characterized in that the carrier (1) carries a fusible wire (60), which is connected in series to the switch contacts (9, 10).

7. A bimetal thermoswitch according to claim 4,
characterized in that it constitutes a hybrid switch because an electronic circuit is provided on the carrier (1).

8. A bimetal thermoswitch according to claim 1,
characterized in that a snap-action bimetal plate (15) for actuating the contact spring (8) is provided between the latter and the carrier (1) and a pin (12) made of plastic is provided, which serves to center and captivate said snap-action bimetal plate (15) and extends with a clearance through a hole (14) in the snap-action bimetal plate (15) and is either secured to the contact spring (8) and protrudes with a clearance through a hole (2) in the carrier (1) or is secured to the carrier (1) and extends with a clearance through a hole in the contact spring (8).

9. A bimetal thermoswitch according to claim 1,
characterized in that a snap-action bimetal plate (15) for actuating the contact spring (8) is disposed between the latter and the carrier (1) and the contact spring (8) is provided with an extension, which serves to center and captivate said plate and has particularly been formed by deep-drawing and extends with a clearance through a hole (14) in the snap-action bimetal plate (15) and through a hole (2) in the carrier.

10. A bimetal thermoswitch according to claim 8,
characterized in that the pin (12) has a collar (16), which is disposed between and spaces apart the contact spring (8) and the snap-action bimetal plate (15).

11. A bimetal thermoswitch according to claim 8,
characterized in that a plastic member (12), which insulates the bimetal plate (15) and the contact spring (8) from each other, has been inserted into a hole in the bimetal plate (15) or into a hole (11) in the contact spring (8).

12. A bimetal thermoswitch according to claim 10 or 11,
characterized in that the collar (16) of the pin (12) or the plastic element is designed to have a large surface for thermally shielding the snap-action bimetal plate (15) from the contact spring (8).

13. A bimetal thermoswitch according to claim 1,
characterized in that the fixed contact (10) and the contact spring (8) provided with the movable contact element (9) are disposed on one side of the carrier (1) and the bimetal element (15) is provided on that side of the carrier (1) which faces away from the fixed contact (10) and the contact spring (8), and
the carrier (1) has a hole (26), which is disposed between the contact spring (8) and the bimetal element (15) and which contains an actuating element (27, 58), which transmits a movement of the bimetal element (15) to the contact spring (8).

14. A bimetal thermoswitch according to claim 13,
characterized in that the actuating element is a push rod (27), which is axially movably guided in the cylindrical hole (26) in the carrier (1).

15. A bimetal thermoswitch according to claim 14,
characterized in that the push rod (27) has a head (28) or collar, which is disposed between the carrier (1) and the contact spring (8) and is larger in diameter than the hole in the carrier (1).

16. A bimetal thermoswitch according to claim 15,
characterized in that the contact spring (8) has a hole (42), which is aligned with the hole (26) in the carrier (1), and the push rod (27) has an extension (41) that extends through the hole (42) in the contact spring (8).

17. A bimetal thermoswitch according to claim 13,
characterized in that the actuating element is a ball (58), which is loosely held in a cage which is constituted by the contact spring (8), the bimetal element (9) and the hole (26) in the carrier (1).

18. A bimetal thermoswitch according to claim 17,
characterized in that the ball (58) is made of glass or a ceramic material.

19. A bimetal thermoswitch according to claim 13,
characterized in that the bimetal element (15) is a plate, which is loosely - but captively - held on the carrier (1) by holders (20, 32, 34, 40, 54), which are secured to the carrier (1) and embrace the edge of the bimetal element (15) and /or constitute a stop for the edge of the bimetal element (15).

20. A bimetal thermoswitch according to claim 19,
characterized in that at least one of said holders (20, 32) is an integral part of one of the electric terminals (3, 4).

21. A bimetal thermoswitch according to claim 19,
characterized in that at least one of said holders (34, 40, 54) comprises a pin, by which said holder has been captively inserted into a hole (33, 43) in the carrier (1) and in particular is snap fastened therein.

22. A bimetal thermoswitch according to claim 19,
characterized in that the bimetal element (15) is provided at its edge with one or more recesses (38, 48), which receive respective ones of the holders (34, 40, 54).

23. A bimetal thermoswitch according to claim 1,
characterized in that the alumina ceramic slab (1) has a thickness between 1 mm and 1.5 mm.

## Revendications

1. Thermo-rupteur à bilame, qui comporte un support plat électriquement isolant (1), un ressort de contact (8), qui véhicule le courant à interrompre, est fixé par l'une de ses extrémités à la face supérieure du support (1) et porte, à son autre extrémité, une pièce de contact (9), qui est mobile sous l'action d'un élément bimétallique (15) et coopère avec un contact fixe (10), et au moins deux éléments de raccordement électrique (3, 4) fixés au support (1) et dont l'un (4) est relié électriquement au contact fixe (10) disposé sur le support (1) et dont l'autre (3) est relié électriquement au ressort de contact (8), l'élément bimétallique (15) étant un disque bimétallique bistable séparé du ressort de contact (8) et possédant une température de commutation prédéterminée,
caractérisé en ce que le support (1) est une mince plaque de céramique à base d'oxyde d'aluminium et est pourvu de voies conductrices (18) et porte une résistance (17), qui shunte électriquement le rupteur, et/ou une résistance série (60), dans quel but la plaque de céramique à base d'oxyde d'aluminium est pourvu à son bas d'une couche résistive, par là formant une résistance en couche épaisse.

2. Thermo-rupteur à bilame selon la revendication 1, caractérisé en ce que le support (1) est métallisé par endroits.

3. Thermo-rupteur à bilame selon la revendication 2, caractérisé en ce que les éléments de raccordement électrique (3, 4) sont réalisés en forme de fourches, qui sont enfichées, dans des zones métallisées séparées sur le support (1) et sont fixées par soudure à ce dernier.

4. Thermo-rupteur à bilame selon la revendication 1, caractérisé en ce que le support (1) est en outre équipé de composants et/ou de capteurs électriques, notamment d'une ou de plusieurs résistances à couche (17, 60).

5. Thermo-rupteur à bilame selon la revendication 1, caractérisé en ce que la résistance série (60) est reliée d'une part à l'un des deux éléments de raccordement (3, 4), qui sont associés aux deux contacts de commutation (9, 10), et d'autre part à un troisième point de raccordement situé sur le support (1), ou au ressort de contact (8).

6. Thermo-rupteur à bilame selon la revendication 4, caractérisé en ce que le support (1) porte un fil fusible (60) raccordé électriquement en série aux contacts de commutation (9, 10).

7. Thermo-rupteur à bilame selon la revendication 4, caractérisé en ce qu'il est constitué par la formation d'un circuit électronique sur le support (1), sous la forme d'un circuit hybride.

8. Thermo-rupteur à bilame selon la revendication 1, caractérisé en ce que pour l'actionnement du ressort de contact (8), un disque métallique bistable (15) est disposé entre ce ressort et le support (1) et que pour le centrage et le blocage de ce disque bimétallique bistable (15), il est prévu une cheville en matière plastique (12), qui traverse avec un certain jeu un trou (14) du disque bimétallique à déclic (15) et soit est fixée au ressort de contact (8) et traverse avec un certain jeu un trou (2) du support (1), soit est fixée sur le support (1) et traverse avec un certain jeu un trou ménagé dans le ressort de contact (8).

9. Thermo-rupteur à bilame selon la revendication 1, caractérisé en ce que pour l'actionnement du ressort de contact (8), entre ce dernier et le support (1) est disposé un disque bimétallique bistable (15), pour le centrage et le blocage duquel le ressort de contact (8) est pourvu d'un appendice - formé notamment par emboutissage profond -, qui traverse avec un certain jeu un trou (14) du disque bimétallique bistable (15) et un trou (2) du support.

10. Thermo-rupteur à bilame selon la revendication 8, caractérisé en ce que la cheville (12) possède, entre le ressort de contact (8) et le disque bimétallique bistable (15), un collet (16), qui maintient ces deux éléments à distance l'un de l'autre.

11. Thermo-rupteur à bilame selon la revendication 8, caractérisé en ce que soit dans un trou du disque bimétallique (15), soit dans un trou (11) du ressort de contact (8) est insérée une pièce en matière plastique (12), qui isole ces deux éléments l'un de l'autre.

12. Thermo-rupteur à bilame selon la revendication 10 ou 12, caractérisé en ce que le collet (16) de la cheville (12) ou de la pièce en matière plastique est agencé avec une surface étendue de manière à réaliser une protection thermique du disque bimétallique bistable (15) par rapport au ressort de contact (8).

13. Thermo-rupteur à bilame selon la revendication 1, caractérisé en ce que le contact fixe (10) et le ressort de contact (8) équipé de la pièce de contact mobile (9) sont disposés d'un côté du support (1), tandis que l'élément bimétallique (15) est disposé sur le côté du support (1), qui leur est opposé, et que dans le support (1) est prévu, entre le ressort de contact (8) et l'élément bimétallique (15), un trou (26), dans lequel est disposé un élément d'actionnement (27, 58), qui transmet un déplacement de l'élément bimétallique (15) au ressort de contact (8).

14. Thermo-rupteur à bilame selon la revendication 13, caractérisé en ce que l'élément d'actionnement est un poussoir (27), qui est guidé dans le trou cylindrique (26) du support (1) en y étant déplaçable axialement.

15. Thermo-rupteur à bilame selon la revendication 14, caractérisé en ce que le poussoir (27) possède une téte (28) ou un collet, situé entre le support (1) et le ressort de contact (8) et dont le diamètre est supérieur au diamètre du trou ménagé dans le support (1).

16. Thermo-rupteur à bilame selon la revendication 15, caractérisé en ce que dans le ressort de contact (8) est prévu un trou (42), qui est aligné avec le trou (26) ménagé dans le support (1) et que le poussoir (27) traverse par un prolongement (41).

17. Thermo-rupteur à bilame selon la revendication 13, caractérisé en ce que l'élément d'actionnement est une bille (58), qui est retenue de façon lâche dans une cage formée par le ressort de contact (8), l'élément bimétallique (9) et le trou (26) ménagé dans le support (1).

18. Thermo-rupteur à bilame selon la revendication 17, caractérisé en ce que la bille (58) est réalisée en verre ou en un matériau céramique.

19. Thermo-rupteur à bilame selon la revendication 13, caractérisé en ce que l'élément bimétallique (15) est un disque, qui est maintenu de façon lâche - mais d'une manière imperdable - sur le support (1) par des éléments de retenue (20, 32, 34, 40, 54), qui sont fixés au support (1) et enserrent le bord de l'élément bimétallique (15) et/ou constituent une butée par le bord de l'élément bimétallique (15).

20. Thermo-rupteur à bilame selon la revendication 19, caractérisé en ce qu'au moins l'un de ces éléments de retenue (20, 32) fait partie intégrante de l'un des éléments de raccordement électrique (3, 4).

21. Thermo-rupteur à bilame selon la revendication 19, caractérisé en ce qu'au moins l'un de ces éléments de retenue (34, 40, 54) possède un téton, au moyen duquel il est enfiché, notamment encliqueté, de façon imperdable, dans un trou (33, 43) du support (1).

22. Thermo-rupteur à bilame selon la revendication 19, caractérisé en ce que l'élément bimétallique (15) comporte, au niveau de son bord, un ou plusieurs évidements (38, 48), dans lesquels s'engage respectivement l'un des éléments de retenue (34, 40, 54).

23. Thermo-rupteur à bilame selon la revendication 1, caractérisé en ce que la plaque en céramique à base d'oxyde d'aluminium (1) possède une épaisseur comprise entre 1 mm et 1,5 mm.
